# EUROPÄISCHE PATENTANMELDUNG

(11) **EP 0 069 699 A1**
(43) Veröffentlichungstag der Anmeldung: **12.01.1983**
(21) Anmeldenummer: 82810200.4
(22) Anmeldetag: 14.05.1982
(51) Int. Cl.: B65D 83/00

(54) **Behälter zur Ausgabe von flüssigen oder cremigen Produkten mit einer Vorrichtung zur Verminderung der Ausgabeverluste**

(30) Priorität: 20.05.1981 CH 3277/81
(71) Anmelder: Werding, Winfried Jean, CH-1009 Pully (CH)
(72) Erfinder: Werding, Winfried Jean, CH-1009 Pully (CH)
(74) Vertreter: Gasser, François W.

(57) **Zusammenfassung**

Ein Behälter aus starrem Material enthält eine Vorrichtung, die zum Ausstossen eines in ihr gelagerten Mediums (51) die Kontraktionskraft eines gedehnten Gummischlauches (6) und eines gedehnten Produktbehälters (7), einsetzt. Ein in der Achse des Produktbehälters (7) liegender Hohlkörper (20) aus elastischem Material hat an einem Ende ein Ventil, über das er aufgeblasen wird. Die Form der Innenwände des starren Behälters (1) limitiert in einem vorbestimmten Verhältnis eine radiale, diagonal-radiale und axiale Ausdehnung der Vorrichtung, wodurch das Medium (51) so auf den aufgeblasenen Hohlkörper (20) wirkt, dass dessen Volumen sich verkleinert, wodurch sein Innendruck steigt und ihm ein Expansionsbestreben gibt. Vermindert sich der vom Gummischlauch (6) und Produktbehälter (7) auf das Medium (51) ausgeübte Quetschdruck, so kann sich der Hohlkörper (20) entsprechend ausdehnen und so den Kontraktionsdruckverlust kompensieren.

## Beschreibung

Gegenstand der vorliegenden Erfindung ist ein Behälter, enthaltend eine Quetschdruckquelle, welche auf cremige oder flüssige Medien wirkt, ein Ausgabe-Ventilelement für diese Medien , sowie eine Vorrichtung, welche imstande ist, einen, durch Spannungs- und Lagerungsalterung'unvermeidlich entstehenden Quetschdruckverlust so klein wie möglich zu halten und gestattet, den Behälter, ausser den Ventilkanälen, vollständig zu entleeren.

Mehrere Patente, u.a. das US-Patent Nr. 566 282, das US-Patent Nr. 821 875, das US-Patent Nr. 2 738 227, das US-Patent Nr. 3 672 543 und das US-Patent Nr. 3 796 356 beschreiben in verschiedenen Ausführungsbeispielen Diffusionsvorrichtungen, welche als Druckquelle makromolekulare Materialien des Kautschuktyps verwenden. Keines dieser Patente erwähnt auch nur im Geringsten ein Mittel, um einen unvermeidlichen Druckverlust durch permanenten Elastizitätsverlust des verwandten Kautschuks zu beeinflussen.

Der Anmelder beschreibt als Erster im CH-Patent Nr. 618 355 einen starren Innenkern, über den ein Gummischlauch als Druckquelle gespannt ist, der einen Aussendurchmesser aufweist der vorzugsweise 75% grösser ist als der Innendurchmesser des ungespannten Gummischlauches, wodurch vermieden wird, dass eine durch Spannung und Alterung hervorgerufene, bleibende Vergösserung des Schlauchinnendurchmessers zu einem Produktverlust durch Spannungsverlust führt.

Diese vom Anmelder vorgeschlagene Lösung stellt einen wesentlichen Fortschritt dar, was die Verwendunf der Kontraktionskraft eines gedehnten Gummischlauches betrifft, kann aber in keiner Weise den unvermeidlichen Verlust der Kontraktionskraft, hervorgerufen durch Dauerspannung und Alterung des verwandten Gummis beeinflussen.

Die nunmehr seit über fünf Jahre laufenden Untersuchungen des Verhaltens eines radial-axial gedehnten-Gummischlauches zeigen, dass es neben einer permanenten Dehnung zu einem Verlust der Kontraktionskraft kommt, der im Quadrat proportional zum Dehnungsprozentsatz steigt.

Wird ein solcher Gummischlauch, wie im CH-Patent Nr. 618 355 des Anmelders beschrieben, für gasfreie Spraydosen eingesetzt, so limitiert der Verlust der Kontraktionskraft die Verwendung solcher Spraydosen auf lediglich solche Produkte, bei denen die Teilchengrösse des versprühten Produktes und die Sekundenausstossrate keine wesentliche Rolle spielen, sowie auf Produkte, die nicht versprüht werden müssen, wie Oele, Cremen usw., deren Viskosität in diesem Fall jedoch so klein sein muss, dass sie trotz dem Kontraktionskraftverlust des Gummischlauches, der ja als Quetschdruckquelle dient, ausgestossen werden.

Man kann den Kontraktionskraftverlust verkleinern, wenn man den Dehnungsprozentsatz von 450%, beschrieben im CH-Patent Nr. 618 355, auf 225% limitiert und dem Produkt vorzugsweise C02 oder andere inerte Gase beimischt, wie es der Anmelder in der europäischen Patentanmeldung Nr. 80901498.8 vorschlägt.

Bei dieser vorgeschlagenen Lösung verhindert der Kontraktionsdruck des Gummischlauches am fülltag ein Austreten des C02 aus der Produktlösung. Sobald aber der Kontraktionsdruck unter dasjenige Druckniveau fällt, bei dem das C02 aus der Produktlösung austreten kann, bildet sich eine C02-Gasblase, welche mit ihrem Druck auf den Produktspiegel wirkt. Da sich beim Ausstossen der Gummischlauch zusammenzieht, das Restvolumen zwischen Gasblase und Produktniveau also gleichbleibt, bleibt auch der auf den Produktspiegel wirkende COs-Druck gleich. Diese Lösung bedingt aber, dass man eine solche Spraydose immer in senkrechter Lage verwenden muss, ansonsten es zu einem Austreten von C02 kommt, was aber dann zu einem Druckverlust führt. Ferner ist dieses System sehr temperaturanfällig. Bei Temperaturen von über 30°C kann es zur Bildung einer so grossen C02-Gasblase kommen, dass ein Platzen des Gummischlauches auftreten kann. Umgekehrt können Temperaturen von weniger als 10°C ein Austreten des C02 aus dem Produkt bremsen, sodass es also nicht zur angestrebten Kompensation des Kontraktionsverlustes des Gummischlauches kommt. Auch kann Rütteln und Schütteln soviel C02 aus dem Produkt auslösen, dass die so entstehende grosse C02-Gasblase das System zum Platzen bringen kann.

Es ist nun die Aufgabe der vorliegenden Erfindung die vorgenannten Probleme zu lösen und dem naturbedingten Verlust der Kontraktionskraft eines gedehnten Gummischlauches so entgegenzuwirken, dass dieser Verlust so klein wie möglich bleibt. Diese Aufgabe wird gelöst durch einen Behälter mit Schulter-und Bodenteil, enthaltend einen Kern, eine Quetschdruckquelle aus makromolekularem Material des Kautschuktyps, einen flexiblen Produktbehälter, der im Innern der Quetschdruckquelle gelagert ist, ein Ventil mit einem Produktausgabeelement, wobei Produktbehälter und Quetschdruckquelle schlauchförmig und an ihren beiden Enden auf eine starren Kern aufgespannt sein können, dadurch gekennzeichnet, dass sich in der Achse des Produktbehälters der als ein aufblasbarer Hohlkörper gegestaltete Kern aus makromolekularem Material des Kautschuktyps befindet. dass die Elastizitätsmodule und die Wandstärken des Hohlkörpers und der Quetschdruckquelle, inklusive Produktbehälter, in vorbestimmten Verhältnissen stehen und dass der Hohlkörper zumindest an einem Ende mit einem Ventil versehen ist, dass die Innenwand des Behälters einerseits die Dehnung sowohl der Quetschdruckquelle, inklusive Produktbehälter, wie auch des Hohlkörpers radial begrenzt, dass andererseits die Innenwand des Schulterteils und des Bodenteils eine zumindest annähernd ovoide Form aufweist, welche sich in Höhe der axialen, diagonal-radialen Dehnungsstellen der Quetschdruckquelle, inklusive Produktbehälter, befindet, dass das Schulterteil in ein zylindrisches Teil und das Bodenteil ebenfalls in ein zylindrisches Teil munden, deren Durchmesser so gross sind, dass die Enden einer montierten erfindungsgemässen Vorrichtung dort eingeführt werden können und dass Mittel vorgesehen sind, welche eine nicht vorbestimmte axiale Verlängerung der erfindungsgemässen Vorrichtung verhindern, dass der Innendurchmesser des Behälters in einem festen Verhältnis zum Aussendurchmesser der Quetschdruckquelle in ungespanntem Zustand steht und dass die Wandstärke des Behälters so gewählt ist, dass sie dem radialen und axialen Druck der Quetschdruckquelle, des Produktbehälters und des Hohlkörpers widersteht.

Die vorliegende Erfindung ist auf ein rein mechanisches System basiert, bei dem Temperaturschwankungen keinen nennenswerten Einfluss auf das Funktionieren haben.

Weitere Einzelheiten des Erfindungsgegenstandes werden in der folgenden Beschreibung bevorzugter Ausführungsformen beschrieben und illustriert. Die Zeichnung zeigt in:
Fig. 1 eine Ansicht im Schnitt durch einen Erfindungsgegenstand mit einem für Cremen, Oele, Sirups oder Pasten bestimmten, frontal schliessendem Ausgabe-Element,
Fig. 2 eine Ansicht im Schnitt durch einen Erfindungsgegenstand mit einer Spritzdüse und einem entsprechendem Ventil,
Fig. 3 eine Draufsicht im Schnit durch einen gefüllten erfindungsgemässen Behälter mit Vorrichtung,
Fig. 4 eine Draufsicht im Schnitt durch einen leeren erfindungsgemässen Behälter mit Vorrichtung,
Fig. 5 eine Ansicht im Schnitt durch eine andere vorteilhafte Ausführungsform des Erfindungsgegenstandes, ein luftansaugendes Mischventil enthaltend,
Fig. 6 eine Ansicht im Schnitt durch ein frontal schliessendes Ausgabeelement in geöffnetem Zustand,
Fig. 7 eine perspektivische Ansicht einer besonders vorteilhaften Schlauchklemme.

Die Fig. 1 ist eine Ansicht im Schnitt durch einen erfindungsgemässen Behälter 1, eine erfindungsgemässe Vorrichtung enthaltend. Der Behälter 1 hat ein Schulterteil 2 und ein Bodenteil 3, welche die ovoiden Sitze 4, respektive 5 aufweisen, deren Formen denjenigen angepasst sind, die der gedehnte Gummischlauch 6 und der darin liegende:. Produktbehälter 7 von selbst annehmen, wenn sie gefüllt, respektive gedehnt werden. Das Schulterteil 2 geht in den zylindrischen Hals 8 und das Bodenteil 3 in den zylindrischen Sitz 9 über, welche zur Aufnahme der nicht dehnbaren Enden des Gummischlauches 6 und des Produktbehälters 7 dienen. In ungefülltem Zustand ist eine montierte erfindunpgemässe Vorrichtung kürzer als der Abstand zwischen den Stirnseiten des Halses 8 und des Sitzes 9. Dies gestattet der erfindungsgemässen Vorrichtung sich beim Füllen axial zu verlängern, ohne einen unmässig hohen Schub auf die Stirnseiten des Halses 8 und des Sitzes 9 auszuüben, wodurch deren Wandstärken so dünn wie möglich gehalten werden können. Ferner kann dadurch der Gummischlauch 6 auch nach vollständiger Entleerung des Produktbehälters 7 gespannt gehalten werden, weil sich der nachstehend beschriebene aufblasbare Hohlkörper 20, wenn einmal aufgeblasen, sich nicht mehr verkürzt. Dank der Spannung des Gummischlauches 6 bis zur völligen Entleerung des Produktbehälters 7 bleibt der auf das Füllprodukt wirkende Kontraktionsdruck genügend gross, um eine Zerstäubung des Füllproduktes zu gewährleisten. Ferner kann dadurch der Innendurchmesser des Gummischlauches 6 so gross gehalten werden, dass er mühelos über den ungefüllten Produktbehälter 7 montiert werden kann, was eine Handmontage möglich macht, oder bei automatischer Montage höhere Taktzeiten gestattet, also preisgünstig wird. Auch ist eine in ungefülltem Zustand kürzere erfindungsgemässe Vorrichtung preisgünstiger, weil es dazu weniger kostspieliges Gummimaterial braucht. Der Hals 8 des Behälters 1 ist mit der Einrastringrippe 10 versehen, welche in eine entsprechende Nut 11 des Ventilkörpers 12 einrastet. Es kann auch ein Schraubverschluss vorgesehen werden, wie er durch die gestrichelten Linien 13 dargestellt ist. Der Ventilkörpbr 12 ist mit dem Rohrteil 14 versehen, das einen, mit mehreren Ringrippen 15 versehenen Sitz 16 aufweist, an dem der Produktbehälter 7 und der Gummischlauch 6 mittels der Schlauchklemme 17 dicht befestigt-sind. Am Ende des Rohrstückes 14 befindet sich der mit mehreren Ringrippen 19 versehene Sitz 18, an dem der aufblasbare Hohlkörper 20 mittels der Schlauchklemme 21 befestigt- ist. Das Rohrteil 14 ist mit dem Deckel 22 dicht verschlossen. Das andere Ende des Hohlkörpers 20 trägt das Rohrteil 23, welches mit den Ringrippen 24 versehen ist, an denen der Hohlkörper 20 mit der Schlauchklemme 25 dicht befestigt ist, während der Produktbehälter 7 und der Gummischlauch 6 an den Ringrippen 26 mit der Schlauchklemme 27 befestigt sind. Im Rohrstück 23 befindet sich ein Rückschlagventil 28, das aus einem gezackten Rohrstopfen 29 und der Dichtungsscheibe 30 besteht, welche die Oeffnung 31 nach aussen zu dicht verschliesst,sobald der Hohlkörper 20 unter Druck steht. Das Rohrstück 23 mit dem daran besfestigten Produktbehälter 7 un dem Gummischlauch 6 ist im zylindrischen Sitz 9 gelagert,dessen Boden 32 eine durch Aufblasen des Hohlkörpers 20 und Füllung des Produktbehälters 7 und dadurch Dehnung des Gummischlauches 6 entstehende axiale Ver- ; längerung der erfindungsgemässen Vorrichtung begrenzt. Der Boden 32 ist mit dem Loch 33 versehen, über das der Hohlkörper 20 aufblasbar ist. Der Ventilkörper 12 weist eine Längsbohrung 36 auf, in welche der Kanal 35 des Rohrteils 14 einmündet, welcher über die Querkanäle 34 mit dem Produktbehälter 7 in Verbindung steht. In der Bohrung 36 befindet sich der Kolben 37, der mit einem Kanal 38 versehen ist, in den Querkanäle 39 einmünden, welche mittels der Dichtungsscheibe 40 verschliessbar sind. Das Ende 41 des Ventilkörpers 12 ist mit einer konischen Rundöffnung 42 versehen, welche mit dem konischen Stopfen aus elastischem Material 43 verschliessbar ist. Der Stopfen 43 ist mit seinem Rohrteil 44, dessen Ende eine RingIippe 44a aufweist, am Kolben 37 befestigt und verschliesst dank den Lippen 44a die Längsbohrung 36 radial in Richtung des Endes 41. Der Stopfen 43 ist mit dem Schlitz 45 versehen, welcher, weil in der konischen Rundöffnung 42 eingeklemmt geschlossen bleibt und somit auch den Kanal 38 verschliesst. Das Ende 46 des Ventilkörpers 12 ist mit der Hülse 47 versehen, welche die Dichtungsscheibe 40 fest gegen die Ringrippe 48 andrückt und an diesem Niveau di Bohrung 36 abdichtet, wobei die Hülse 47 gleichzeitig als Sitz der Druckfeder 39 dient, welche den Kolben 37 in Richtung des Endes 46 drückt und somit den Konus 43a des Stopfen 43 so fest in die umgekehrt konische Rundöffnung 42 zieht, dass der Schlitz 45, wie erwähnt zugeklemmt bleibt. - Im Leerzustand liegen der Hohlkörper 20, der Produktbehälter 7 und der Gummischlauch 6, sich fest berührend, praktisch parallel zur Längsachse des Behälters, wie es die Fig. 4 zeigt, wobei die zylindrischen Teile 8 und 9 die Gesamteinheit axial halten. Das Füllen des Erfindungsgegenstandes kann beispielsweise folgendermassen ablaufen: Man füllt über das Rückschlagventil 28 solange den Hohlkörper 20, bis dieser maximal die durch die Linie 50 dargestellte Form annimmt. Danach füllt man über den Ventilkörper 12 und das Rohrteil 14 den Produktbehälter 7, der, sich selbst dehnend, auch den Gummischlauch 6 dehnt, bis beide in ihrer Dehnung durch den Behälter 1 radial und dessen Schulterteil 4 und Bodenteil 5 diagonal-radial sowie mittels den Stirnseiten des Halses 8 und des Sitzes 9 axial begrent wer- - den. und man setzt mit der Füllung solange fort, bis der vorbestimmte Füllinhalt erreicht ist. Dadurch, dass das ja unkomprimierbare Medium 51 den Produktbehälter 7 und den Gummischlauch in den vorstehend beschriebenen Richtungen, dank der Begrenzungen des Behälters 1 nicht mehr dehnen kann, pflanzt sich der Fülldruck auf den Hohlkörper 20 fort, dabei diesem, je nach Füllinhalt, die durch die Linie 52 dargestellte Form gebend, was dann dank der so erfolgten Innenvolumenverkleinerung des aufgeblasenen Hohlkörpers 20 zu einer wesentlichen Drucksteigerung in seinem Innern führt. Dieser Druck hat das Bestreben, den Hohlkörper aufzublasen, wird aber daran durch die Unkomprimierbarkeit des Mediums 51 und die starren Wände des Behälters 1 gehindert. Solange es, z.B. während der Lagerung, zu keiner Produktvolumenveränderung kommt, bleibt der vom Produkt auf ein Messinstrument übertragene Druck praktisch konstant. Erst wenn man mit der Entleerung beginnt,wirkt sich der Spannungs-und Lagerungsalterungs-Druckverlust aus, wird aber erfindungsgemäss wie nachstehend beschrieben, kompensiert. - Drückt man nun also, wie in Fig. 6 dargestellt, zur Verwendung des Mediums 51, z.B. eine Zahnpasta, auf den Kolben 37, so werden die Einläufe des Querkanals 39 in die Fluchtrichtung des Kanals 35, der in den Rinkanal 38a einmündet, gebracht. Gleichzeit wird der Stopfen 43 aus der Oeffnung 42 ausgestossen und das Medium 51, auf welches einerseits der Kontraktionsdruck des Produktbehälters 7 und des Gummischlauches 6 und andererseits der Expansionsdruck des Hohlkörpers 20 wirkt, öffnet dank diesem konjungierten Ausstossdruck den Schlitz 45 des Stopfens 43, wie es die Fig. 6 illustriert. Hört man mit dem Druck auf den Kolben 37 auf, so drückt die Druckfeder 49 diesen wieder in seine Ausgangsstellung und der Querkanal kommt wieder in die Dichtungsscheibe 40 zu liegen, welche ihn verschliesst. Gleichzeitig wird der Stopfen 43 in die Oeffnung 42 gezogen, deren Durch--messer kleiner als der Aussendurchmesser des Stopfens 43 ist, sodass dieser, weil aus elastischem Material, zusammengedrückt wird, was den Schlitz 43 zuklemmt, sodass also das sich im Kanal 38 befindliche Medium 51 nicht mit dem Luftsauerstoff in Kontakt bleibt und auch nicht austrocknen kann.- Mit fortschreitendem Entleeren des Produktbehälters 7 nimmt der Hohlkörper 20, dank seinem, durch erhöhten Innendruck hervorgerufenen Expansionsbestreben fortlaufend ein grösseres Volumen ein, wie es beispielsweise die Linien 53 und 54 darstellen, um letztendlich wieder die Form der Linie 50 anzunehmen. Da der durch den Produktdruck zusammengedrückte Hohlkörper wäh- .rend der Lagerung praktisch keinem Spannungsstress unterworfenukommt es auch zu keiner Spannungsalterung. Lediglich die normale Lagerungsalterung tritt ein, wirkt sich aber in diesem Falle günstig aus, denn je mehr Widerstandskraft der Gummi des Hohlkörpers 20 gegen eine Expansionskraft durch Alterung einbüsst, umso leichter lässt er sich durch den in ihm herrschenden Innendruck expandieren und umso besser kompensiert sein Expansionsdruck den durch Spannung und Alterung entstandenen Kontraktionsdruckverlust des Produktbehälters 7 und des Gummischlauches ₆. Da der Hohlkörper 20 auf der dem Produktbehälter 7 zugewandten Seite mit Längsrippen 55, wie in den Fig. 3 und 4 gezeigt, versehen ist, kann das Medium 51 entlang den Kanälen 56 zu den Querkanälen 34 fliessen und den Produktbehälter 7 in vorstehend beschriebener Art verlassen, sodass sich dieser praktisch vollständig entleert. Lediglich die Kanäle 56, 34, 35, 38, und 39 bleiben gefüllt. Diese haben aber ein so kleines Totalvolumen, dass die dort verbleibende Produktmenge nicht nennenswert ist.

Die Fig. 2 zeigt eine andere vorteilhafte Ausführungsform der Erfindung, bei der das Medium 51, z.B. Haarlack, dank einer bekannten Spritzdüse 57 beim Ausstossen zerstäubt wird. Der Behälter 1 ist aus Kunststoff geblasen (z.B. Polyäthylen), wobei der Hals 58 mit dem Aussengewinde 59 versehen ist. Die Ventileinheit 60 besteht aus dem Ventilkörper 61, dem Kolben 62, der Dichtung 63 und der Druckfeder 64. Der Ventilkörper 61 hat einen Sitz 16 mit Ringrippen 15, an dem der Produktbehälter 7 und der Gummischlauch 6 mittels der Schlauchklemme 17 dicht befestigt sind. Am unteren Ende des Ventilkörpers 61 befindet sich der Sitz 18 mit Ringrippen 19, an dem der aufblasbare Hohlkörper 20 mittels der Schlauchklemme 21 befestigt ist. Der Hohlkörper 20 und der Produktbehälter 7 sind aus demselben Elastomer, vorzugsweise aus Butyl und am besten aus Bromobutyl, während der Gummischlauch vorzugsweise aus Naturgummi ist. - Der Kanal 35, in dem sich die Druckfeder 64 befindet, ist mit dem Produktbehälter über Querkanäle 34 verbunden. In der Achse des Kanals 35 befindet sich der Kolbenanschlag 65. Der Kolben 62 besteht aus zwei Teilen, dem Rohrstück 66 und der Büchse 67, welche das Rohrstuck 66 aufnimmt, dessen Kanal 68 in eine Kreuznut 69 einmündet, welche mit Seitensenkrechtnuten 70 in Verbindung steht, die, zusammen mit der Innenwand der Büchse 67 vier Gänge 70 bilden. Die Druckfeder 64 drückt die Kolbeneinheit 62 fest gegen die Dichtungsscheibe 63, wodurch die Gänge 70, die daran angeschlossene Kreuznut 69 und der Kanal 68 gegen das unter Quetschdruck stehende Medium 51 dicht verschlossen sind. Die Dichtungsscheibe 63 wird mittels der Hülse 71 dichtend gegen den Ventilkörper 61 angedrückt, wobei der Schnappverschluss 72 eine feste Verankerung zwischen Ventilkörper 61 und Hülse 71 gewährleistet. Die ungefüllte erfindungsgemässe Vorrichtung wird in den Behälter 1 eingeführt, wobei das Rohrstück 23 am Eingang des zylindrischen Sitzes 9 gelagert ist und der Flansch 72 der Hülse 71 auf dem Hals 58 des Behälters 1 aufliegt, sodass der Schnapp- vₑᵣschluss 74 einrastet und so eine Verankerung der erfindungsgemässen Vorrichtung im Behälter 1 gew.ährleistet. Da sich die erfindungsgemässe Vorrichtung beim Füllen axial verlängert und dann die Verankerung des Schnappverschlusses 74 überwinden könnte, ist eine Ueberwurfmutter 75 vorgesehen, deren Innengewinde 76 auf das Aussengewinde 59 des Halses 58 geschraubt wird und so eine sichere Verankerung garantiert. Die Fig. 2 zeigt eine erfindungsgemässe Vorrichtung in gefülltem Zustand w ahrend der Lagerung und zeigt, dass der Hohlkörper 20 unter dem auf ihn einwirkenden radialen Druck die ungefähre Form 52 annimmt, sodass sich also in ihm eine grosse Druckreserve befindet, wie es vorstehend in Fig. 1 beschrieben ist. Bewegt man mittels der Spritzdüse 57 den Kolben 62 nach unten, so wird die Druckfeder 64 zusammengedrückt und der obere Rand der Büchse 67 entfernt sich von der Dichtungsscheibe 63, wodurch die Gänge 70 geöffnet werden, sodass das unter Kontraktions- und Expansionsdruck stehende Medium 51 über die Kreuznut 69 in den Kanal 68 gelangt und von dort über die Spritzdüse 57 zerstäubt wird, bis der Druck auf diese nachlässt und die Druckfeder 64 den Kolben 62 wieder fest an die Dichtungsscheibe 63 andrückt.und so die gesamte Ventileinheit 60 und damit die erfindungsgemisse Vorrichtung verschliesst.

Die Fig. 5 ist eine Ansicht im Schnitt durch eine andere, vorteilhafte Ausführungsform des Erfindungsgegenstandes.

Aus oekonomischen Gründen muss die Wandstärke des Gummischlauches 6, der ja als Quetschdruckquelle dient, so dünn wie möglich gehalten werden, sodass man also nicht den Quetschdruck mittels einer grösseren Wandstärke willkürlich erhöhen kann.Es kann aber vorkommen, dass ein Produkt eine sehr feine Zerstäubung verlangt, was mit hohem Quetschdruck durchaus erreichbar wäre, der aber aus vorgenannten Kostgründen nicht zur Verfügung steht. Es hat sich nun gezeigt, dass, wenn man dem zu zerstäubenden Produkt Luftbläschen beimischt, diese beim Austreten aus einer Spritzdüse zerplatzen und dabei die schon fein zerstäubten Tröpfchen zersprengen und also noch einmal verkleinern. - Die in Fig. 5 dargestellte Vorrichtung ist mit einem Ventil versehen, das bei Oeffnung Luft ansaugt und diesem dem im Ausstossen begriffenen Produkt 51 in Form von Bläschen beimischt. Am Ventilkörper 61 sind der Gummischlauch 6 und der Produktbehälter 7 mit der Schlauchklemme 77, und der Hohlkörper 20 mit der Schlauchklemme 78 befestigt. Der Ventilkörper 61 weist einen Nippel 79 auf, an dem ein flexibles Röhrchen 80 befestigt ist, welches sich in der Achse des Hohlkörpers 20 befindet und mit dem Nippel 81 des Rückschlagventilkörpers 82 dicht verbunden ist, wobei die Totallänge des Röhrchens 80 so gewählt ist, dass es gestreckt ist, wenn die erfindungsgemässe Vorrichtung in gefülltem Zustand ihre grösste vorbestimmte Länge erreicht. Am Ventilkörper 82 sind der Gummischlauch 6 und der Produktbehälter 7 mit der Schlauchklemme 83, und der Hohlkörper 20 mit der Schlauchklemme 84 befestigt. Der Ventilkörper 82 weist den Kanal 85 mit dem konischen Eingang 86 und dem Querkanal 87 auf, welcher mit dem Gummischlauch 88 so verdeckt ist, dass über den Querkanal 87 Luft in den Hohlkörper 20 gelangen, von dort aber nicht mehr austreten kann, wodurch also ein Rückschlagventil materialisiert ist. Der Ventilkörper 61 steht somit über das Röhrchen 80, den Kanal 85 und den Eingang 86 mit der Aussenluft in Verbindung. Der Ventilkörper 61 hat den Hohlraum 89 , der über die Kanäle 90 mit dem Produktbehälter 7 inVerbindung steht, sodass also das unter Quetschdruck stehende Produkt 51 in den Hohlraum 89 gelangen kann. Dieser dient zur Lagerung der Spannhülse 91, welche die Dichtung 92 gegen die Ringrippe 93 des Ventilkörpers 61 andrückt. Die Spannhülse 91 hat im oberen Teil Langsschnitte 94, über welche das Produkt 51 in die Ventilkammer 95 gelangt. In dieser befindet sich der Hauptkolben 96, der die Dichtung 97 trägt, welcher mit der Druckfeder 98 dichtend auf den Ringgang 99 gedrückt wird, wobei der Konus 100 des Hauptkolbens 96 ebenfalls dichtend wirkt. Die Spannhülse 91 enthält die Druckfeder 101, die sich gegen den Hauptkolben 96 stützt. Die Dichtung 102 liegt auf den scharfen Kanten des Ventilkörpers 61, der Spannhülse 91 und des Hauptkolbens 96 auf und wird mit der Hülse 103 des Behälters 1, dank dem Schnappverschluss 104 so fest auf die vorgenannten scharfen Kanten gedrückt, dass nicht nur der Ventilkörper 61, die Spannhülse 91 und der Hauptkolben 96 durch Eindringen in die Dichtung 102 nach oben zu abgedichtet werden, sondern dass auch die Spannhülse 91 so fest auf die Dichtung 92 gedrückt wird, dass die Ringrippe 93 durch Eindringen in die Dichtung 92 den Hohlraum 89 gegen das Röhrchen 80 und somit gegen die Aussenluft abdichtet. Am unteren Ende des Hauptkolbens 96 befindet sich die Verschlusshülse 105, die den Kanal 106 nach unten zu verschliesst. Dieser weist einen Seitenkanal 107 auf, welcher durch die Dichtung 92 verschliessbar ist. Nach oben zu verengt sich der Kanal 106 des Hauptkol₋ bens 96 und endet im Rohrteil 108, welches axial in den Oberkolben 109 einragt. Dieser ist mit den Seitennuten 110 und den Bodennuten 111 versehen, die mit dem Ringkanal 112 in Verbindung stehen, welcher die Ringverengung 113 hat, deren engste Stelle in Höhe der Ausmündung des Kanals 106 liegt. Im Ringkanal 112 befindet sich der Stift 114, der den Längskanal 115 und den Querkanal 116 aufweist, wobei der Längskanal 115 nach unten zu axial verschlossen ist und der Querkanal 116 in zwei Seitennuten 117 mündet, welche sich bis zum geschlossenenEnde des Stiftes 114 erstrecken und somit in Fluchtrichtung mit der Ringverengung 113 liegen. Die Länge des Stiftes 114 ist so gehalten, dass sein geschlossenes Ende in einem vorbestimmten Abstand agnz nahe an der Ausmün- dun^{g} des Kanals 106 liegt, wobei die.Ringrippe 118 verhindert, dass das geschlossene Ende des Stiftes 114 diese Ausmündung verschliesst. Es entsteht so ein Querkanal 119, der senkrecht zum Ringkanal 113 und dessen Ringverengung 113 liegt, wodurch ein VENTURI-System materialisiert wird. Wie bereits beschrieben gelangt das Produkt 51 über die Kanäle 90 und die Längsschlitze 94 der Spannhülse 91 in den Hohlraum 89 bis zur Dichtung 102. Uebt man nun auf den Stift 114 einen Druck von oben nach unten aus, so belaset der Hauptkolben 96 die Druckfedern 98 und 101 und er entfernt sich von der Dichtung 102, wobei auch der Seitenkanal 107 aus der Dichtung 92 austritt und so den Kanal 106 über das R ohrchen 80 mit der Aussenluft in Kontakt bringt. Das unter Quetschdruck stehende Produkt 51 verlässt über die Seitennuten 110 und die Bodennuten 111 den Hohlraum 89 und gelangt in den Ringkanal 112 und dessen Ringverengung 113, wo es beschleunigt wird und etwas Druck verliert, der sich aber in den Seitennuten 117 des Stiftes 114 wieder aufbaut. Da das am Querkanal 119 vorbeifliessende Produkt einen höheren Druck als der Aussenluftdruck hat und der Querschnitt des Querkanals 119 kleiner als der Querschnitt des Ringverengung 113 ist und senkrecht zu dieser steht, saugt das sich im Ausstossen befindliche Produkt 51, dank dem beschriebenen VENTURI-Effekt Aussenluft an , welche im Produkt winzige Luftbläschen bildet, die sich dann beim Austreten aus der Spritzdüse im Kontakt mit der Aussenluft entspannen und wie beschrieben, die bereits mechanisch zerstäubten Produkttropfchen noch verkleinern. Lässt der Senkrechtdruck auf das Rohrteil (Stift) 114 nach, so drücken die Federn 98 und 101 den Hauptkolben 96 nach oben, wodurch dessen scharfe Kanten wieder in die Dichtung 102 eindringen und der Seitenkanal 107 wieder durch die Dichtung 92 verschlossen wird und so erfindungsgemässe Vorrichtung wieder abdichten. Die gestrichelte Linie 120 zeigt die Form, die der Hohlkörper 20, und die punktierte Linie 121 die Form, die der Gummischlauch 6 und der Produktbehälter 7 nach völligₑᵣ Produktentleerung annähernd annehmen. Der Behälter 1 ist unten mit einem Bodenteil verschlossen, wobei die Halterung, je nach verwandtem Material, durch Schweissen, Kleben, Verschrauben, Einschnappen usw. erreicht wird.

Die Fig.7 zeigt eine Schlauchklemme, welche zur dichten Befestigung des Gummischlauches 6, des Produktbehälters 7 und des Hohlkörpers 20 auf die beschriebenen Ventilkörper und deren dazu vorgesehenen Sitze dienen. Da das Produkt 51 mit den Schlauchklemmen, die den Hohlkörper 20 befestigen, in ständigem Kontakt ist, aber auch mit den Druckfedern der verschiedenen Ventilelemente Kontakt hat, müssen die Druckfedern und die Schlauchklemmen aus demselben Material sein, um jegliche Elektrolyse und Korrosion zu vermeiden. Das Material, das sich dazu am besten eignet ist ein rostfreier Stahl. Die erfindungsgemässe Schlauchklemme besteht aus einem Band, das an dem einen Ende eine Oeffnung 123 und am andern Ende einen Haken 124 aufweist, welcher in die Oeffnung 123 einhakbar ist. In kurzem Abstand von der Oeffnung 123 und dem Haken 124 befinden sich die Widerhaken 125 und 126. Diese dienen als Gegenlager eines Werkzeuges in Zangenform, welches die Schlauchklemme so zusammenbringt, dass der Haken 124 in die Oeffnung 123 zu liegen kommt und bei Oeffnung des Werkzeuges dort einhakt. Da die Schlauchklemme auf elastischem Material aufliegt, drückt dieses den Haken 124 zusammen, was ein Oeffnen der Schlauchklemme vermeidet.

Vorliegende Erfindung ist natürlich nicht auf die angeführten Ausführungsbeispiele beschränkt. So könnte man sich z.B. einen Autoreifen vorstellen, der doppelwandig ist, wobei die innere Wand elastischer ist als die armierte Aussenwandist_{.} Der Hohlraum zwischen dem Innenreifen und Aussenreifen ist dann mit einem Ventil versehen und der doppelwandige Reifen ger Produktentleerung annähernd annehmen. Der Behälter 1 ist unten mit einem Bodenteil 122 verschlossen, wobei die Halterung, je nach verwandtem Material, durch Schweissen, Kleben, Verschrauben, Einschnappen usw. erreicht wird.

Die Fig.7 zeigt eine Schlauchklemme, welche zur dichten Befestigung des Gummischlauches 6, des Produktbehälters 7 und des Hohlkörpers 20 auf die beschriebenen Ventilkörper und deren dazu vorgesehenen Sitze dienen. Da das Produkt 51 mit den Schlauchklemmen, die den Hohlkörper 20 befestigen, in ständigem Kontakt ist, aber auch mit den Druckfedern der verschiedenen Ventilelemente Kontakt hat, müssen die Druckfedern und die Schlauchklemmen aus demselben Material sein, um jegliche Elektrolyse und Korrosion zu vermeiden. Das Material, das sich dazu am besten eignet ist ein rostfreier Stahl. Die erfindungsgemässe Schlauchklemme besteht aus einem Band, das an dem einen Ende eine Oeffnung 123 und am andern Ende einen Haken 124 aufweist, welcher in die Oeffnung 123 einhakbar ist. In kurzem Abstand von der Oeffnung 123 und dem Haken 124 befinden sich die Widerhaken 125 und 126. Diese dienen als Gegenlager eines Werkzeuges in Zangenform, welches die Schlauchklemme so zusammenbringt, dass der Haken 124 in die Oeffnung 123 zu liegen kommt und bei Oeffnung des Werkzeuges dort einhakt. Da die Schlauchklemme auf elastischem Material aufliegt, drückt dieses den Haken 124 zusammen, was ein Oeffnen der Schlauchklemme vermeidet.

Vorliegende Erfindung ist natürlich nicht auf die angeführten Ausführungsbeispiele beschränkt. So könnte man sich z.B. einen Autoreifen vorstellen, der doppelwandig ist, wobei die innere Wand elastischer ist als die armierte Aussenwandist. Der Hohlraum zwischen dem Innenreifen und Aussenreifen ist dann mit einem Ventil versehen und der doppelwandige Reifen wird wie ein schlauchloser Reifen auf die Felge montiert. Füllt man dann erst den Innenreifen, so bläst sich dieser . auf, bis er die Innenwand des Aussenreifens berührt. Füllt man danach den Hohlraum zwischen Innen- und Aussenreifen, so wird der Innenreifen, weil elastischer als der Aussenreifen, wieder zusammengedrückt. Wird nun der Aussenreifen leck, so bläht sich der Innenreifen wieder auf und bewahrt den Aussenreifen eine zeitlang vor einer unerwünschten Abnützung und kann gegebenenfalls auch als Notreifen, mit dem man bis zu einer nächsten Garage fahren kann, dienen.

Man könnte den Erfindungsgegenstand auch als einen Brennstoffbehälter für Propeller-Flugzeuge konstruieren, um bei grossen Höhen, trotz fallendem Luftdruck, doch eine gleichmässige Brennstoffverteilung zu haben.

## Patentansprüche

1. Behälter und Vorrichtung zur Minderung von Verlusten des von elastischen Materialien auf flüssige und cremige Medien ausgeübten Quetschdruck, welcher Behälter ein Schulter- und Bodenteil aufweist, enthaltend einen Kern, eine Quetschdruckquelle aus makromolekularem Material des Kautschuktyps, einen flexiblen Produktbehälter, der im Innern der Quetschdruckquelle gelagert ist, ein Ventil mit einem Produktausgabeelement, wobei Produktbehälter und Quetschdruckquelle schlauchförmig und an ihren beiden Enden auf einen starren Kern aufgespannt sein können, dadurch gekennzeichnet, dass sich in der Achse des Produktbehälters der als ein aufblasbarer Hohlkörper gestaltete Kern aus makromolekularem Material des Kautschuktyps befindet, dass die Elastizitätsmodule und die Wandstärken des Hohlkörpers (20) und der Quetschdruckquelle (6), inklusive Produktbehälter (7), in vorbestimmten Verhältnissen stehen und dass der Hohlkör- per (20) zumindest an einem Ende mit einem Ventil (28) versehen ist, dass die Innenwand des Behälters (1) einerseits die Dehnung sowohl der Quetschdruckquelle (6), inklusive Produktbehälter (7), wie auch des Hohlkörpers (20) radial begrenzt, dass andererseits die Innenwand des Schulterteils (2) und des Bodenteils (3) des Behälters (1) eine zumindest annähernd ovoide Form (4,5) aufweist, welche sich in der Höhe der axialen, diagonal-radialen Dehnungsstellen der Quetschdruckquelle (6), inklusive Produktbehälter (7) befindet, dass das Schulterteil (2) in ein zylindrisches Teil (8) und das Bodenteil (3) in ein zylindrisches Teil (9) münden, deren Durchmesser so.gross sind, dass die Enden einer montierten erfindungsgemässen Vorrichtung dort eingeführt werden können und dass Mittel (32,13) vorgesehen sind, welche eine nicht vorbestimmte axiale Verlängerung der erfindungsgemässen Vorrichtung verhindern, dass der Innendurch= messer des Behälters (1) in einem festen Verhältnis zum Aussendurchmesser der Quetschdruckquelle (6) in ungespanntem Zustand steht und dass die Wandstärke des Behälters (1) so gewählt ist, dass sie dem radialen und axialen Druck der Quetschdruckquelle (6), des Produktbehälters (7) und des Hohlkörpers (20) widersteht.

2. Behälter und Vorrichtung gemäss Anspruch 1, dadurch gekennzeichnet, dass die Aussenwand des Hohlkörpers (20) mit Längsrippen (55) versehen ist.

3. Behälter und Vorrichtung gemäss Anspruch 1, dadurch gekennzeichnet, dass der Hohlkörper (20), der Produktbehälter (7) und die Dichtungen (40,43,63,92,97,102) aus einem und demselben synthetischen Elastomer sind.

4. Behälter und Vorrichtung gemäss den Ansprüchen 1 und 3, dadurch gekennzeichnet, dass der Hohlkörper (20), der Produktbehälter (7) und die Dichtungen (40,43,63,92,97,102) aus Butyl sind.

5. Behälter und Vorrichtung gemäss den Ansprüchen 1 und 4, dadurch gekennzeichnet, dass es sich bei dem Butyl um den Typ Bromo-Butyl handelt.

6. Behälter und Vorrichtung gemässe Anspruch 1, dadurch gekennzeichnet, dass eine montierte Vorrichtung in ungespanntem Zustand kürzer ist als die Gesamtinnenlänge des Behälters (1).

7. Behälter und Vorrichtung gemäss Anspruch 1, dadurch gekennzeichnet, dass die Schlauchklemmen (21,25,78,84) aus der gleichen Metallegierung sind wie die Druckfedern (49, 64,98,101). Behälter und Vorrichtung gemäss Anspruch 1, dadurch gekennzeichnet, dass der Ventilkörper (12) ein in einem _{W}in- kel zu ihm-stehendes Rohrteil (14) aufweist, dessen Längskanal (35) mit einem Querkanal (34) versehen ist, wobei der Längskanal an seinem unteren Ende dicht verschlossen ist, dass der Längskanal (35)ih eine,verschiedene Durchmesser aufweisende Längsbohrung (36) mündet, in welcher ein Kolben (37) gelagert ist, welcher einen Längskanal (38) hat, in den ein Querkanal (39) einmündet, dass eine Oeffnung der Längsbohrung (36) mit einer Dichtungsscheibe (40) und die andere Oeffnung mit einem, aus elastischem Material bestehenden konischen Stopfen 43 verschlossen sind, dass der Kolben (37) an der Ausmündung seines Längeskanals (38) das Rohrteil (44) des Stopfen (43) trägt, dass eine Druckfeder (49) den Kolben (37) so bewegt, dass der Konus (43a) des Stopfens (43) schliessehd gegen die Rundöffnung (42) des Ventilkörpers (12) gezogen wird, dass der Querkanal(39) durch die Dichtung (40) verschliessbar ist, dass mindestens das in der Rundöffnung (42) liegende und aus ihr herausragende Teil des Stopfens (43) mindestens einen Schlitz (45) aufweist und dass das Rohrteil (44) des Stopfens (43) an seinem Ende mit einer Ringlippe (43a) versehen ist.

9. Behälter und Vorrichtung gemäss den Ansprüchen 1 und 8, _{d}a-durch gekennzeichnet, dass die Dichtung (40) und der konische Stopfen aus einem Polyester-Elastomer, bekannt unter dem Handelsnamen HYTREL,sind.

10. Behälter und Vorrichtung gemäss Anspruch 1, dadurch gekennzeichnet, dass ein Ventil zum Mischen von zwei verschiedenen Medien vorgesehen ist, welche über zwei verschiedene Ventilstufen in. den Ventilkörper (61) gelangen, dass zwischen der oberen Dichtung (102) und der unteren Dichtung (92) eine weitere Dichtung ( 97) vorgesehen ist, dass auf die Dichtung (97) eine Druckfeder (98) drückt, dass der Hauptkolben (₉6) einen Längskanal (106) aufweist, dessen Einmündung mit einer Hülse (105) verschlossen ist und dem ein Querkanal (107) angeschlossen ist, dass die Ausmündung des Kanals (106) in einem Rohrteil (108) liegt un so in den Oberkolben (109) hineinragt, wobei durch die Anwesenheit des Rohrteils (108) der Ringkanal (112) entsteht, welcher eine Ringverengung (113) hat, dass das Rohrteil (108) in Höhe der Ringverengung (113) und um die Ausmündung des Längskanals (106) herum mit einer Ringrippe (108a) versehen ist, dass sich im Innern des Oberkolbens (109) ein Sift (114) befindet, welcher eine Längsbohrung (115) aufweist, die in eine Querbohrung (116) einmündet, dass der Durchmesser am geschlossenen Ende des Stiftes (114),inklusive dem Ort der Querbohrung (116) dem Durchmesser der Ringrippe (108a) des Rohrteils(108) entspricht, dass Mittel (118) vorgesehen sind, welche einen vorbestimmten Abstand zwischen dem geschlossenen Ende des Stiftes (114) und der-Ausmündung des Kanals (108) gewährleisten und dass der so entstehende Querkanal (119) im Wesentlichen senkrecht zur Ringverengung 113 steht.

11. Behälter und Vorrichtung gemäss Ansprüchen l.und 10, dadurch gekennzeichnet, dass der obere Ventilkörper (61) mit einem Nippel (79) und der untere Ventilkörper (82) mit einem Nippel (81) versehen sind, welche mit einem flexiblen, druckfestem Röhrchen (80) verbunden sind, wobei der untere Ventilkörper (82) einen Längskanal (85) hat, über den der Kanal (106) des Haupzkolbens (96) mit der Aussenluft in Kontakt bringbar ist.

12. Behälter und Vorrichtung gemäss Ansprüchen 1 und 10, dadurch gekennzeichnet, dass die obere Dichtung (102) dank dem Druck der Hülse (103) den Hauptkolben (96) und den Ventilkörper (61) abdichtet und gleichzeitig die Spannhülse (91) auf die untere Dichtung (92) so fest aufdrückt, dass die Ringrippe (93) in diese eindringt.
